# EUROPÄISCHE PATENTSCHRIFT

(11) **EP 0 197 109 B1**
(45) Veröffentlichungstag und Bekanntmachung des Hinweises auf die Patenterteilung: **02.03.1988**
(21) Anmeldenummer: 85905051.0
(22) Anmeldetag: 02.10.1985
(51) Int. Cl.: B66F 3/12

(54) **DOPPELSCHEREN-WAGENHEBER**
DOUBLE SCISSOR-TYPE VEHICLE JACK
CRIC POUR VEHICULES, EN FORME DE PINCE DOUBLE

(30) Priorität: 04.10.1984 DE 8429156 U
(43) Veröffentlichungstag der Anmeldung: 15.10.1986
(73) Patentinhaber: August Bilstein GmbH & Co. KG, 58256 Ennepetal (DE)
(72) Erfinder: BROSIUS, Peter, D-5511 Ayl (DE)
(74) Vertreter: Eichler, Peter, Dipl.-Ing.
(86) Internationale Anmeldenummer: DE8500342
(87) Internationale Veröffentlichungsnummer: WO8602060

(56) Entgegenhaltungen:
- FR-A- 458 793
- FR-A- 548 718
- FR-A- 692 878
- FR-A- 2 132 577
- FR-E- 34 858
- GB-A- 266 810
- GB-A- 424 764
- GB-A- 2 030 108

## Beschreibung

### Technisches Gebiet

Die Erfindung bezieht sich auf einen Doppelscheren-Wagenheber mit vier gelenkig zu einem Lenkervieleck miteinander verbundenen Scherenarmen, mit einer das Lenkervieleck durchsetzenden, von Hand betätigbaren Gewindespindel, die an einander gegenüberliegenden Scherenarmpaaren mit einer Spindelmutter und mit einem Spindelwiderlager gelagert ist, mit oben und unten die Scherenarme miteinander verbindenden Gelenken und mit einem Stützteil, das mit einem Scherenarm des einen Scherenarmpaares drehgelenkig verbunden ist und einen eine Schiebegelenkführung bildenden Führungsschlitz aufweist, der spindelseitig vom Drehgelenk des Stützteils vertikal angeordnet ist und in den ein von einem Scherenarm des anderen Scherenarmpaares beaufschlagtes Steuerteil eingreift.

### Stand der Technik

Wagenheber müssen beim Anheben eines Kraftfahrzeugs nicht nur von diesem herrührende vertikale, sondern auch horizontale Kräfte aufnehmen. Solche horizontalen Kräfte entstehen beispielsweise durch die etwa kreisbogenförmige Bewegung der angehobenen Wagenseite um die durch die auf dem Boden ruhenden Räder bestimmte Achse.

Bei den herkömmlichen Doppelscheren-Wagenhebern (siehe z. B. FR-A 2132577) ist jeder Scherenarm mit dem zugehörigem Kopf- oder Fußstück über eine besondere Achse verbunden. Die horizontal auf den Wagenheber einwirkenden Kräfte werden über Zahnsegmente abgetragen, die an den fuß- bzw. kopfstückseitigen Enden der Scherenarme vorhanden sind und ineinandergreifen. Damit diese Zahnsegmente die in der Praxis auftretenden Kräfte aufnehmen können, muß die Materialdicke der Schenkel der Scherenarme entsprechend groß gewählt werden. Diese Wagenheber besitzen daher ein hohes Gewicht und sind teuer. Es ist auch bekannt, zusätzliche Zahnsegmente herzustellen und an den Scherenarmen zu befestigen. Dadurch wird zwar das Gewicht der Wagenheber reduziert, diese bleiben jedoch infolge der besonderen Herstellung der zusätzlichen Zahnsegmente und deren Befestigung an den Scherenarmen teuer.

Aus der DE-PS 223 936 ist es bei einem nach Art der Nürnberger Schere ausgebildeten Scherenheber bekannt, die fußstückseitigen Scherenarme gekreuzt am Fußstück anzulenken und dieses mit einem vertikalen Führungsschlitz zu versehen, in den Lenker eingreifen, die mit ihren anderen Enden an den durch die Gewindespindel miteinander verbundenen Gelenkstellen des Wagenhebers angreifen. Dieser Wagenheber ist aufwendig und schwer und hat wegen der einander überkreuzenden unteren Scherenarme eine vergleichsweise geringe Hubhöhe.

Aus dem DE-GM-7 515 652 ist ein Wagenheber bekannt, bei dem eine Vereinfachung des Aufbaus dadurch erreicht wird, daß die beiden Scherenarmpaare oben und unten über einfache Gelenke miteinander verbunden sind. Die Scherenarmpaare bilden ein Lenkerparallelogramm und besitzen exzentrisch gerundet verlaufende Enden, mit denen sie sich paarweise an der Innenwand des Kopf- bzw. Fußstücks abstützen. Das durch diese Abstützung gebildete Vertikallager wirkt jedoch nur dann optimal, wenn die Abstützfläche am Kraftfahrzeug und die Aufstandsfläche des Fußteils parallel zueinander liegen, was insbesondere beim Ansetzen des Wagenhebers am Kraftfahrzeug nicht immer sichergestellt ist.

Aus der GB-PS 424 764 ist ein Wagenheber der eingangs genannten Art bekannt, bei dem das in den Führungsschlitz eingreifende Steuerteil von einem Steuerarm beaufschlagt ist, der einem das Stützteil tragenden Scherenarm parallel angeordnet ist und gelenkig an zwei weiteren Scherenarmen angreift. Hierdurch ergibt sich eine sehr aufwendige Konstruktion, die wegen des zusätzlichen, scherenarmparallelen Steuerarms vertikal hoch baut und infolgedessen auch in Transportstellung eine beträchtliche Höhe aufweist. Ein derartiger Wagenheber kann dann kaum noch verwendet werden, wenn die Bodenfreiheit im Bereich der Ansetzstelle des Wagenhebers gering ist.

### Darstellung der Erfindung

Der Erfindung liegt daher die Aufgabe zugrunde, einen Doppelscheren-Wagenheber der eingangs genannten Art so zu verbessern, daß bei einfachem Aufbau eine einwandfreie Steuerung des Wagenhebers lediglich unter Heranziehung des Stützteils erreicht wird.

Diese Aufgabe wird dadurch gelöst, daß mindestens ein Arm des einen Scherenarmpaares über das den Arm des anderen Scherenarmpaares anschließende Gelenk hinaus verlängert ist und mit dieser Verlängerung an dem Drehgelenk des Stützteils angreift, und daß der das in den Führungsschlitz eingreifende Steuerteil beaufschlagende Scherenarm dieses Steuerteil trägt.

Für die Erfindung ist auch von Bedeutung, daß ein nur unter vertikaler Belastung vertikale Relativbewegungen verhinderndes Vertikallager vermieden wird. Hierzu dient in erster Linie die herkömmliche drehbewegliche Anlenkung eines Scherenarms, die bei dem erfindungsgemäßen Wagenheber mit einer Verlängerung des einen Scherenarms über sein Anschlußgelenk an den anderen Scherenarm hinaus erreicht wird. Infolgedessen kann sich das Stützteil weder vertikal noch horizontal relativ zu dem es abstützenden Scherenarm bewegen. Die Steuerung des Stützteils wird von dem anderen Scherenarm übernommen, der mit einem Steuerteil in den Führungsschlitz eingreift und dabei die Bewegung des Stützteils durch entsprechende Anordnung am Scherenarm und Eingriff in einen entsprechend gestalteten Führungsschlitz in gewünschter Weise zu steuern vermag. Zugleich wird erreicht, daß die durch die Gewindespindel diagonal verbundenen Scherenarmpaare bzw. das durch dieses gebildete Lenkervieleck nicht kippbeweglich relativ zum Stützteil sind bzw. ist. Infolgedessen erhält der Wagenheber eine gegen seitliches Abkippen wirkende Stabilisierung im Fußbe reich und/oder eine entsprechende Vertikalhaltung des Stützteils im Kopfbereich. Die verbesserte bzw. sicherere Steuerung des Stützteils ist verbunden mit größerer Tragfähigkeit bzw. Belastbarkeit der Vertikallagerung.

Vorteilhafterweise ist das Stützteil U-förmig und hat in seinen über das die beiden Scherenarme verbindende Anschlußgelenk hinaus vorstehenden Seitenwangen je einen Führungsschlitz für das als Steuerachse ausgebildete Steuerteil. Derartige U-förmige Stützteile sind in herkömmlichen Wagenheberkonstruktionen bekannt und ihre Vorteile der einfachen Gestaltung und der herkömmlichen Verarbeitung können infolgedessen auf den erfindungsgemäßen Wagenheber übertragen werden.

Die Abstände der Anschlußgelenke beider Arme vom Drehgelenk der Verlängerung des einen Arms und von dem Steuerteil sind gleich groß. Hierdurch ergibt sich im wesentlichen eine Vertikalführung des Stützteils bzw. des Lenkervielecks, wenn das Stützteil als Fußstück eingesetzt wird. Zugleich wird erreicht, daß die vertikale Länge des Stützteils und dessen Breite vergleichsweise gering gehalten werden können, ohne eine einfache Ausbildung der Steuerung zu beeinträchtigen. Eine besonders unproblematische Führung ergibt sich, wenn der Führungsschlitz des Steuerteils ein vertikales Langloch ist.

Vorteilhafterweise sind ein oberes und ein unteres Stützteil als Kopf- und Fußstück des Wagenhebers ausgebildet, die die Scherenarme mit Seitenwangen außen umfassen. Bei diesem Wagenheber werden das Kopf- und das Fußstück bzw. deren Seitenwangen in den Bereichen der Drehgelenke der Verlängerungen der Scherenarme in herkömmlicher Weise belastet. Die Steuerteile bzw. Steuerachsen brauchen nur relativ geringe horizontale Belastungen abzutragen, so daß sich ihre Führung in den Führungsschlitzen unproblematisch gestaltet. Ein besonderer Verschleiß wird vermieden und eine kostenaufwendige Verstärkung der Materialdicke der Schenkel ist nicht erforderlich. Das Kopf- und das Fußstück des Wagenhebers decken die Gelenkstellen bzw. die Endbereiche der Scherenarme weitgehend ab, was die Sicherheit des Wagenhebers erhöht, aber auch eine vergleichsweise große Stand- bzw. Auflagefläche ermöglicht.

Für eine gleichmäßige Belastung des Wagenhebers ist es von Vorteil, daß die Steuerteile des Kopf- und Fußstücks etwa in der Ebene der am Kopf- und Fußstück gelegenen Drehgelenke der Verlängerungen der Scherenarme angeordnet sind.

In Ausgestaltung der Erfindung bildet mindestens ein Führungsschlitz eine das Kopfstück des Wagenhebers der Fahrzeugbewegung während des Hubvorganges folgen lassende Steuerkurve. Insbesondere bei kleineren Radien der Fahrzeugbewegung ist es von Vorteil, sowohl den Führungsschlitz des Kopfteils, als auch den Führungsschlitz des Fußteils als Steuerkurve auszubilden, was kleinere Stützteile bedingt und eine zusätzliche Schrägstellung der Gewindespindel bewirkt, was eine gewisse Bedienungerleichterung ist.

### Beschreibung der Zeichnung

Die Erfindung wird anhand eines in der Zeichnung beschriebenen Ausführungsbeispiels erläutert. Es zeigt :
Fig. 1 eine Seitenansicht eines in Transportstellung befindlichen Doppelscheren-Wagenhebers, teilweise geschnitten, und
Fig. 2 eine Seitenansicht des Wagenhebers der Fig. 1 in Hubstellung.

Der in Fig. 1 dargestellte Wagenheber hat vier Scherenarme 10 bis 13, von denen die Scherenarme 10, 11 und 12, 13 Je ein Scherenarmpaar bilden. Die Scherenarme 10 bis 13 bilden ein Lenkervieleck bzw. -parallelogramm, das von einer horizontalen Gewindespindel 14 durchsetzt wird. Diese hat einen Spindelkopf 15 zum Eingriff einer Handkurbel und ist über ein z. B. als Wälzlager ausgebildetes Spindelwiderlager 16 an den Scherenarmen 12, 13 bzw. an einer Lagerhülse 18 abgestützt, die mit Lagerzapfen 17 in die Scherenarme 12, 13 eingreift. Die Gewindespindel 14 durchsetzt eine zylindrische Bohrung der Lagerhülse 18 und greift mit ihrem gegenüberliegenden Ende in eine nicht dargestellte Spindelmutter ein, deren Lagerzapfen 19 eine Gelenkstelle für die Scherenarme 10, 11 bilden. Je nach Drehsinn der Gewindespindel 14 werden die beiden Gelenkstellen bzw. Zapfen 17, 19 aufeinander zu oder voneinander weg bewegt, so daß sich der Wagenheber entweder streckt, um das Kraftfahrzeug anzuheben bzw. zusammenfaltet, um das Kraftfahrzeug abzusenken und in eine wenig Raum beanspruchende Transportlage zu gelangen.

Oben und unten sind an den Scherenarmpaaren 10, 11 bzw. 12, 13 Stützteile 20, 21 vorhanden, die als Kopf- und Fußstück des Wagenhebers funktionieren. Mit dem unteren Stützteil 21 wird der Wagenheber auf eine Bodenfläche gestellt und das obere Stützteil 20 wird beim Aufrichten des Wagenhebers am Kraftfahrzeug angesetzt, wozu das fest mit dem Stützteil 20 verbundene Gabelteil 22 dient. Dieses verhindert ein seitliches relatives Verrutschen zwischen Kraftfahrzeug und Stützteil 20.

Die Stützteile 20, 21 sind jeweils U-förmig gestaltet und umfassen mit ihren Seitenwangen 20', 21' die oberen und unteren Enden der Scherenarme 10, 12 und 11, 13, die jeweils entweder als durch Distanzstücke auf Abstand voneinander gehaltene parallele Laschen ausgebildet sind oder als U-förmige Teile. In diesem Fall versteht sich, daß die die Seitenwangen der Scherenarme in ihrem Anlenkbereich verbindenden Stege in dem Bereich ausgeklinkt sind, in dem sich der jeweils andere Scherenarm bewegen muß.

Die Verbindung der Scherenarme 10, 12 und 11, 13 erfolgt mit als Gelenkachsen ausgebildete Anschlußgelenken 23 in drehbeweglicher Weise. Dabei sind die Anschlußgelenke 23 jeweils so gelegen, daß die Arme 12, 13 Armverlängerungen 24 aufweisen, die mit Drehgelenken 25 an den Stützteilen 20, 21 drehbeweglich angreifen.

Die Achsabstände x, y zwischen den Drehgelenken 25 und den Anschlußgelenken 23 sind jeweils gleich groß.

In den Seitenwangen 20', 21' befinden sich Führungsschlitze 26 und die Scherenarme 10, 11 tragen als Steuerachsen ausgebildete Steuerteile 27, die in diese Führungsschlitze 26 eingreifen. Die Steuerteile 27 sind zu den Achsen der Gelenke 23, 25 parallel angeordnet. Ihre Abstände x' bzw. y' zu den Anschlußgelenken 23 sind gleich den Abständen x, y der Drehgelenke 25 zu den Anschlußgelenken 23. Hierdurch ergibt sich eine vertikale Ausrichtung der Stützteile 20, 21 für den Fall, daß die Führungsschlitze 26 entsprechend der Darstellung in den Fig. 1, 2 vertikale Langlöcher sind. Es ist jedoch auch möglich, diese Führungsschlitze 26 bogenförmig zu gestalten, so daß sie das Stützteil 20 bzw. das aus den Scherenarmen 10 bis 13 gebildete Lenkervieleck derart steuern, daß das Auflageteil 22 der Fahrzeugbewegung während des Hubvorgangs folgt, also eine entsprechend bogenförmige Bewegung vollführt. Dadurch sind Relativbewegungen zwischen dem Kraftfahrzeug und dem Wagenheber ausgeschlossen, der infolgedessen die gewünschte Standfestigkeit beibehält. Der Wagenheber erleidet im Bereich des Auflagestücks 22 keine horizontalen Vertikalbewegungen. Bei derartiger bogenförmiger Ausbildung der Führungsschlitze 26 wird zwar die aus der Fig. 1 ersichtliche Anordnung der Steuerteile 27 in der Ebene der Drehgelenke 25 verlassen, ohne daß jedoch dadurch die Standfestigkeit des Wagenhebers verringert wird.

## Patentansprüche

1. Doppelscheren-Wagenheber mit vier gelenkig zu einem Lenkervieleck miteinander verbundenen Scherenarmen (10, 11, 12, 13), mit einer das Lenkervieleck durchsetzenden, von Hand betätigbaren Gewindespindel (14), die an einander gegenüberliegenden Scherenarmpaaren mit einer Spindelmutter und mit einem Spindelwiderlager (18) gelagert ist, mit oben und unten die Scherenarme miteinander verbindenden Gelenken (23) und mit einem Stützteil (20, 21), das mit einem Scherenarm (12, 13) des einen Scherenarmpaares drehgelenkig verbunden ist und einen eine Schiebegelenkführung bildenden Führungsschlitz (26) aufweist, der spindelseitig vom Drehgelenk (25) des Stützteils vertikal angeordnet ist und in den ein von einem Scherenarm des anderen Scherenarmpaares (10, 11) beaufschlagtes Steuerteil (27) eingreift, dadurch gekennzeichnet, daß mindestens ein Arm (12) des einen Scherenarmpaares (12, 13) über das den Arm (10) des anderen Scherenarmpaares (10, 11) anschließende Gelenk (23) hinaus verlängert ist und mit dieser Verlängerung (24) an dem Drehgelenk (25) des Stützteils (20) angreift, und daß der das in den Führungsschlitz (26) eingreifende Steuerteil (27) beaufschlagende Scherenarm (10 od. 11) dieses Steuerteil (27) trägt.

2. Wagenheber nach Anspruch 1, dadurch gekennzeichnet, daß das Stützteil (20) U-förmig ist und in seinen über das die beiden Scherenarme (10, 12) verbindende Anschlußgelenk (23) hinaus vorstehenden Seitenwangen (20') je einen Führungsschlitz (26) für das als Steuerachse ausgebildete Steuerteil (27) hat.

3. Wagenheber nach einem der Ansprüche 1 oder 2, dadurch gekennzeichnet, daß die Abstände (x, x' und y, y') der Anschlußgelenke (23) beider Arme (10, 12 bzw. 11, 13) vom Drehgelenk (25) der Verlängerung (24) des einen Arms (12, 13) und von dem Steuerteil (27) gleich groß sind.

4. Wagenheber nach einem der Ansprüche 1 bis 3, dadurch gekennzeichnet, daß der Führungsschlitz (26) des Steuerteils (27) ein vertikales Langloch ist.

5. Wagenheber nach einem der Ansprüche 1 bis 4, dadurch gekennzeichnet, daß ein oberes und ein unteres Stützteil (20, 21) als Kopf- und Fußstück des Wagenhebers ausgebildet sind, die die Scherenarme (10, 12 bzw. 11, 13) mit Seitenwangen (20', 21') außen umfassen.

6. Wagenheber nach einem der Ansprüche 1 bis 5, dadurch gekennzeichnet, daß die Steuerteile (27) der Stützteile (20, 21) etwa in der Ebene der an den Stützteilen (20, 21 ) gelegenen Drehgelenke (25) der Verlängerungen (24) der Scherenarme (12, 13) angeordnet sind.

7. Wagenheber nach einem der Ansprüche 1 bis 6, dadurch gekennzeichnet, daß mindestens ein Führungsschlitz (26) eine das Stützteil (20 oder 21) des Wagenhebers der Fahrzeugbewegung während des Hubvorganges folgen lassende Steuerkurve bildet.

## Claims

1. Double-scissors vehicle jack comprising four scissor arms (10, 11, 12, 13) connected hingeably to each other to form a polygonal linkage, a manually actuatable threaded spindle (14) which traverses the polygonal linkage and which is mounted at opposite ends of scissor arm pairs by a spindle nut and by a spindle bearing (18) respectively, and, at the top and bottom of the jack, a joint (23) connecting the scissor arms together and a support member (20, 21) which is connected to a scissor arm (12, 13) of one scissor arm pair by a hinge joint for rotational movement and which is provided with a guide slot (26) forming a sliding pivot guide, said guide slot being arranged vertically on the spindle side of the hinge joint (25) of the support member and in which slot engages a control element (27) urged into the slot carried by a scissor arm of the other scissor arm pair (10, 11), characterised in that at least one arm (12) of said one scissor arm pair (12, 13) extends out beyond the joint (23) connecting it to the arm (10) of the other scissor arm pair (10, 11) and which this extension (24) engages with the hinge joint (25) of the support member (20), and in that the scissor arm (10 or 11) urging the control element (27) into the guide slot (26) carries this control element (27).

2. Vehicle jack according to claim 1, characterised in that the support member (20) is U-shaped and in each of its side plates (20') which project out beyond the connecting joint (23) connecting the two scissor arms (10, 12) there is provided a guide slot (26) for the control element (27) which is formed as a control pin.

3. Vehicle jack according to claim 1 or 2, characterised in that the distances (x, x' and y, y') of the connecting joints (23) of the two arms (10, 12 and 11, 13) from the hinge joints (25) of the extensions (24) of the one arm (12, 13) on the one hand and from the control elements (27) on the other hand are the same.

4. Vehicle jack according to one of claims 1 to 3, characterised in that the guide slot (26) for the control element (27) is a vertical elongate hole.

5. Vehicle jack according to one of claims 1 to 4, characterised in that an upper and a lower support member (20, 21) are formed as a headpiece and as a pedestal of the vehicle jack and each have side plates (20', 21') which outflank the scissor arms (10, 12 and 11, 13).

6. Vehicle jack according to one of claims 1 to 5, characterised in that the control elements (27) of the support members (20, 21) are arranged approximately in the plane of the hinge joints (25) which are situated on the support members (20, 21) and which are on the extensions (24) of the scissor arms (12, 13).

7. Vehicle jack according to one of claims 1 to 6, characterised in that at least one guide slot (26) forms a control curve which enables the support member (20 or 21) of the vehicle jack to follow the movement of the vehicle during the lifting process.

## Revendications

1. Cric de véhicule en forme de pince double, comprenant quatre bras de levier (10, 11, 12, 13) qui s'articulent les uns sur les autres pour former un polygone déformable, une vis à actionnement manuel (14), qui traverse le polygone déformable et qui est montée sur des paires de bras de levier opposées au moyen d'un écrou et d'un palier de vis (18), des articulations (23) qui relient les bras de levier les uns aux autres, en haut et en bas, et un élément d'appui (20, 21) qui est relié à rotation par une articulation pivot à un bras (12, 13) d'une paire de bras de levier et présente une fente de guidage (26) formant une coulisse à articulation qui est disposée verticalement sur le côté vis de l'articulation pivot (25) de l'élément d'appui et dans laquelle est engagé un élément de commande (27) sollicité par un bras de l'autre paire de bras de levier, caractérisé en ce qu'au moins un bras (12) de l'une des paires de bras de levier (12,13) se prolonge au-delà de l'articulation (23) qui se raccorde au bras (10) de l'autre paire de bras de levier (10, 11) et attaque, par son prolongement (24), l'articulation pivot (25) de l'élément d'appui (20) et en ce que le bras de levier (10 ou 11) qui sollicite l'élément de commande (27) engagé dans la fente de guidage (26), porte cet élément de commande (27).

2. Cric de véhicule selon la revendication 1, caractérisé en ce que l'élément d'appui (20) est en forme de U et présente, dans chacune de ses joues latérales (20') qui débordent au-delà de l'articulation de liaison (23) reliant les deux bras de levier (10, 12), une fente de guidage (26) pour l'élément de commande (27) réalisé sous la forme d'un axe de commande.

3. Cric de véhicule selon l'une des revendications 1 ou 2, caractérisé en ce que les distances (x, x' et y, y') qui séparent les articulations de liaison (23) des deux bras (10, 12 resp. 11, 13), d'une part, de l'articulation pivot (25) du prolongement (24) d'un bras (12, 13) et, d'autre part, de l'élément de commande (27) sont identiques.

4. Cric de véhicule selon l'une des revendications 1 à 3, caractérisé en ce que la fente de guidage (26) de l'élément de commande (27) est une boutonnière verticale.

5. Cric de véhicule selon l'une des revendications 1 à 4, caractérisé en ce qu'un élément d'appui supérieur et un élément d'appui inférieur (20, 21) constituent la pièce de tête et la pièce de pied du cric, pièces qui encadrent extérieurement les bras de levier (10, 12 resp. 11, 13) par leurs joues latérales (20', 21').

6. Cric selon l'une des revendications 1 à 5 caractérisé en ce que les éléments de commande (27) des éléments d'appui (20, 21) sont disposés sensiblement dans le plan des articulations pivots (25) des prolongements (24) des bras de levier (12, 13) qui sont situées sur les éléments d'appui (20, 21).

7. Cric selon l'une des revendications 1 à 6, caractérisé en ce qu'au moins une fente de guidage (26) forme une came qui contraint un élément d'appui (20 ou 21) du cric à accompagner le mouvement du véhicule pendant l'opération de levage.
